# EUROPÄISCHE PATENTANMELDUNG

(11) **EP 1 898 003 A1**
(43) Veröffentlichungstag der Anmeldung: **12.03.2008**
(21) Anmeldenummer: 06018610.3
(22) Anmeldetag: 05.09.2006
(51) Int. Cl.: E01H 1/08, B24C 1/00, B24C 3/32, B24C 3/06

(54) **Verfahren zum sicheren und schnellen Entfernen von Verschmutzungsschichten vorzugsweise auf Tunnelwänden und -böden**

(71) Anmelder: SBZ Schörling-Brock Zweiwegetechnik GmbH, 30989 Gehrden (DE)
(72) Erfinder: Brock, Albert, 30989 Gehrden (DE)
(74) Vertreter: Thömen, Uwe

(57) **Zusammenfassung**

Die Erfindung betrifft ein Verfahren zum sicheren und schnellen Entfernen von Verschmutzungsschichten bzw. Partikelbelastungen, vorzugsweise auf Tunnelwänden und -böden, wobei CO2-Trockeneis mit hoher Geschwindigkeit mittels Schleuderräder auf die zu säubernde Fläche aufgetragen wird und die abgelösten Schmutzschichten vom Boden aufgesaugt werden.

## Beschreibung

Die vorliegende Erfindung betrifft Verfahren und Vorrichtung zur sicheren und schnellen Entfernung von Verschmutzungsschichten vorzugsweise bei Tunnelwänden und -böden.

Es ist bereits beschrieben worden, daß Verschmutzungen, auch Farbreste von Oberflächen abgetragen bzw. entfernt werden können, indem man diese Oberflächenschichten mit einem Lösungsmittel auflöst. Hierbei werden - je nach Anwendungsfall - auch zusätzliche Flüssigkeiten, die mit dem Lösungsmittel nicht mischbar sind, jedoch andere Benetzungskräfte zum Beschichtungssubstrat hin aufweisen, genutzt.

Die Oberflächen von Metalltanks, auf denen sich z. B. Bitumenreste befinden, werden auch noch mit mechanischen Methoden gereinigt. Hierbei werden z. B. die Ablagerungen mittels Hämmern abgeschlagen, was jedoch nur in der kalten Jahreszeit effektiv möglich ist, wenn die Ablagerungen ausreichend hart sind.

Bei hochviskosen Verschmutzungen werden auch Hochdruckwasserstrahlen benutzt, die mit Drücken von 200 bis über 1.000 bar arbeiten. Der Wasserstrahl wird hierbei mittels Rund-, Flach- oder Rohrstrahldüsen erzeugt, wobei das Arbeitsmedium in einer Trenneinrichtung abschließend von den Reinigungsrückständen separiert wird. Der Nachteil der Hochdruckwasserstrahlreinigung liegt z. B. darin, daß Wassernebel bzw. -dampf entsteht, welcher die Korrosion an ungeschützten Stellen fördert und Störungen an der elektrischen Ausrüstung produziert. Auch die Ablösung mittels speziell angepaßter chemischer Mittel scheidet in den meisten Fällen wegen Gefährdung des Reinigungspersonals und der näheren Umwelt aus.

Besonders bei Eisenbahn-, U-Bahn-Tunnelsystemen usw., die z. T. über Jahrzehnte stark benutzt werden, führt dies zu Problemen. Als Gefährdungssituationen seien z. B. aufgeführt:
Drohende Tunnelbrände
Ausfall von Elektroantrieben durch Emissionen (Kurzschlußgefahr)
Erhöhter Verschleiß des Schienensystems
Ansammlung gesundheitsgefährdender Stoffe und deren Aufnahme durch Personal und Fahrgäste.

Abhilfe schafft hier nur eine regelmäßige, kontinuierliche Reinigung aller Tunnelbereiche, möglichst ohne den Fahrbetrieb zu stören.

Der Erfindung liegt daher die Aufgabe zugrunde, ein schnelles, einfaches und effektives Reinigungsverfahren und -system zur Verfügung zu stellen, welches z. B. Betonstaub aus Tunnelbereichen, ebenso stark verschmutzte bzw. verölte ältere Tunnelbereiche bzw. Funktionseinrichtungen in einem Arbeitsgang wasserfrei säubert, elektrische Anlagen, Schaltkästen, Kontakte keiner Deaktivierung bedürfen, wobei die erwünschte Sandstrahlwirkung verstärkt wird durch eine sichere Schnellentfernung flächiger Schmutzschichtteile und keine störenden Strahlmittelreste nach dem Säuberungsvorgang zusätzlich entfernt werden müssen.

Die Aufgabe wird erfindungsgemäß dadurch gelöst, daß als Strahl- bzw. Reinigungsmittel CO2-Trockeneis eingesetzt wird, wobei dieses mit hoher Geschwindigkeit, z. B. mit Schallgeschwindigkeit, mittels der Schleuderräder auf die zu säubernde Fläche aufgetragen wird und durch den Schockgefriereffekt des Schmutzbelages, verbunden mit Versprödung und Rißbildung, in der Schmutzschicht der Eispelletstaub unter die abzutragende Schicht gelangt und durch die explosionsartige Änderung des Aggregatzustandes des CO2-Eises die Schmutzschicht abgesprengt wird. Die trockenen, spröden Schmutzpartikel fallen hierbei auf den Tunnelboden und können somit - rückstandsfrei - im gleichen Arbeitsgang abgesaugt werden.

Verbessert wird dieser Reinigungseffekt dadurch, daß durch den kinetischen Effekt beim Auftreffen der Eispartikel auf die zu reinigende Oberfläche Schmutzteile abgeschlagen bzw. abgerieben werden.

Bei einer erfindungsgemäßen Variante sind die Schleuderräder innerhalb der konstruktiv vorgegebenen Grenzen beweglich angeordnet, so daß durch eine Änderung der Strahlrichtung Anpassung an die örtlichen Gegebenheiten möglich ist.

Das Strahlmittel liegt üblicherweise in Pelletform vor und wird in einem konstruktiv und thermisch dafür optimierten Vorratsbehälter vom System mitgeführt und die notwendige Strahltemperatur von ≤ - 79° C sichergestellt.

Zur Optimierung der Verfahrensparameter kann mit einer Schleuderradzahl von 3 - 6 gearbeitet werden, wobei diese Schleuderräder integrierte Leitelemente besitzen, welche eine Richtungssteuerung des Strahlmittels ermöglichen und darüber hinaus durch den selektiven und steuerbaren Einsatz der Steuerräder wahlweise Tunneldecke, Seitenwände, Tunnelboden oder auch die 3 Flächen simultan gereinigt werden können.

Ein bevorzugtes Ausführungsbeispiel ist in der Zeichnung dargestellt.

So zeigt Fig. 1 eine Stirnansicht des Systems mit der Wagen- bzw. Systemvorderseite (2), der Tunnelwand (7), den Schleuderrädern (3 - 6), den Schienen (10), Eisenbahnrädern (9), Tunnelboden bzw. Schotterbett (8), dem Strahlmittel (1), wobei in den meisten Fällen der Strahlbereich eines Schleuderrades (3 - 6) in den anderen übergeht, so daß in einem Arbeitsgang die Gesamtfläche von Tunnelwandung (7) und Tunnelboden (8) bearbeitet werden kann.

### Bezugszeichenliste:

- 1): Strahlmittel
- 2): Systemvorderseite
- 3): Schleuderrad oben
- 4): Schleuderrad rechts
- 5): Schteuderrad unten
- 6): Schleuderrad links
- 7): Tunnelwand
- 8): Tunnelboden
- 9): Räder
- 10): Eisenbahnschienen

## Patentansprüche

1. Verfahren zum sicheren und schnellen Entfernen von Versclunutzungsschichten bzw. Partikelbelastungen, vorzugsweise auf Tunnelwänden und -böden,
**gekennzeichnet durch** die Kombination folgender Merkmale:
- daß als Strahl- und Reinigungsmedium CO₂-Trockeneis eingesetzt wird,
- daß das Strahlmittel (1) mit hoher Geschwindigkeit mittels Schleuderräder (3 - 6) auf die zu säubernde Fläche aufgetragen wird,
- daß die von Tunnelwand und/oder -boden abgelösten bzw. abgesprengten Schmutzschichten vom Boden (8) aufgesaugt werden.

2. Verfahren zum sicheren und schnellen Entfernen von Verschmutzungsschichten bzw. Partikelbelastungen, vorzugsweise auf Tunnelwänden und -böden, nach Anspruch 1,
**dadurch gekennzeichnet,**
**daß** durch den Schockgefriereffekt des Schmutzbelages, verbunden mit Versprödung und Rißbildung, der Pelletstaub unter die abzutragende Schicht gelangt und durch die explosionsartige Änderung des Aggregatzustandes die Schmutzschicht absprengt.

3. Verfahren zum sicheren und schnellen Entfernen von Verschmutzungsschichten bzw. Partikelbelastungen, vorzugsweise auf Tunnelwänden und -böden, nach den Ansprüchen 1 und 2,
**dadurch gekennzeichnet,**
**daß** durch den kinetischen Effekt des Auftreffens der CO₂-Eispartikel auf die zu reinigende Oberfläche der Schmutzbelag abgeschlagen bzw. abgerieben wird.

4. Verfahren zum sicheren und schnellen Entfernen von Verschmutzungsschichten bzw. Partikelbelastungen, vorzugsweise auf Tunnelwänden und -böden, nach einem oder mehreren der Ansprüche 1 - 3,
**dadurch gekennzeichnet,**
**daß** die CO₂-Eisbestandteile von den Schleuderrädern (3 - 6) mit mindestens Schallgeschwindigkeit aufgetragen werden.

5. Verfahren zum sicheren und schnellen Entfernen von Versclunutzungsschichten bzw. Partikelbelastungen, vorzugsweise auf Tunnelwänden und -böden, nach einem oder mehreren der Ansprüche 1 - 4,
**dadurch gekennzeichnet,**
**daß** die Schleuderräder (3 - 6) innerhalb der konstruktiv vorgegeben Grenzen beweglich angeordnet sind, so daß eine Veränderung der Strahlrichtung möglich ist.

6. Verfahren zum sicheren und schnellen Entfernen von Verschmutzungssechichten bzw. Partikelbelastungen, vorzugsweise auf Tunnelwänden und -böden, nach einem oder mehreren der Ansprüche 1 - 5,
**dadurch gekennzeichnet,**
**daß** die Schleuderräder (3 - 6) starr angeordnet sind.

7. Verfahren zum sicheren und schnellen Entfernen von Versehtnutzungsschichten bzw. Partikelbelastungen, vorzugsweise auf Tunnelwänden und -böden, nach einem oder mehreren der Ansprüche 1 - 6,
**dadurch gekennzeichnet,**
**daß** das System als Vorschaltgerät zu einem bekannten Saug-Blastunnelreiniger eingesetzt wird.

8. Verfahren zum sicheren und schnellen Entfernen von Verschmutzungsschichten bzw. Partikelbelastungen, vorzugsweise auf Tunnelwänden und -böden, nach einem oder mehreren der Ansprüche 1 - 7,
**dadurch gekennzeichnet,**
**daß** das CO₂-Trockeneis in Pelletfonn vorliegt.

9. Verfahren zum sicheren und schnellen Entfernen von Verschmutzungsschichten bzw. Partikelbelastungen, vorzugsweise auf Tunnelwänden und -böden, nach einem oder mehreren der Ansprüche 1 - 8,
**dadurch gekennzeichnet,**
**daß** ein Pellet-Vorratbehälter vorhanden ist.

10. Verfahren zum sicheren und schnellen Entfernen von Verschmutzungsschichten bzw. Partikelbelastungen, vorzugsweise auf Tunnelwänden und -böden, nach einem oder mehreren der Ansprüche 1 - 9,
**dadurch gekennzeichnet,**
**daß** das Strahlmittel (1) bei einer Temperatur ≤ -79° C eingesetzt wird.

11. Verfahren zum sicheren und schnellen Entfernen von Verschmutzungsschichten bzw. Partikelbelastungen, vorzugsweise auf Tunnelwänden und -böden, nach einem oder mehreren der Ansprüche 1 - 10,
**dadurch gekennzeichnet,**
**daß** die Schleuderräder (3 - 6) mittels integrierter Leitelemente eine Richtungssteuerung des Strahlmittels (1) innerhalb der konstruktiv vorgegebenen Grenzen ermöglichen.

12. Verfahren zum sicheren und schnellen Entfernen von Verschmutzungsschichten bzw. Partikelbelastungen, vorzugsweise auf Tunnelwänden und -böden, nach einem oder mehreren der Ansprüche 1 - 11,
**dadurch gekennzeichnet,**
**daß** durch den selektiven und steuerbaren Einsatz der Schleuderräder (3 - 6) wahlweise Tunneldecke, Seitenwände, Tunnelboden (7, 8) oder die 3 Flächen simultan gereinigt werden.

13. Verfahren zum sicheren und schnellen Entfernen von Verschmutzungsschichten bzw. Partikelbelastungen, vorzugsweise auf Tunnelwänden und -böden, nach einem oder mehreren der Ansprüche 1 - 12,
**dadurch gekennzeichnet,**
**daß** je nach Tunnelquerschnitt und -oberfläche die Zahl der Schleuderräder (3 - 6) zwischen 3 und 6 variiert.
